# EUROPÄISCHE PATENTSCHRIFT

(11) **EP 1 067 224 B1**
(45) Veröffentlichungstag und Bekanntmachung des Hinweises auf die Patenterteilung: **21.01.2004**
(21) Anmeldenummer: 99113196.2
(22) Anmeldetag: 08.07.1999
(51) Int. Cl.: D01H 13/10, D01H 1/22

(54) **Verfahren und Vorrichtung zur Qualitätsüberwachung von Garnen**
Method and device for monitoring the quality of yarns
Procédé et dispositif de surveillance de la qualité des fils

(43) Veröffentlichungstag der Anmeldung: 10.01.2001
(73) Patentinhaber: Schärer Schweiter Mettler AG, 8812 Horgen (CH)
(72) Erfinder: Witzak, Michael Paul, Dr., CH-8810 Horgen (CH)
(74) Vertreter: Dittrich, Horst, Dr.

(56) Entgegenhaltungen:
- EP-A- 0 466 049
- WO-A-92/22691
- DE-A- 3 300 703
- DE-A- 4 424 619

## Beschreibung

Die Erfindung liegt auf dem Gebiet der Qualitätsüberwachung von Garnen, welche über sogenannte Lieferwerke geführt sind, wie sie beispielsweise in Umspulmaschinen, Umwirbetungsmaschinen, Texturiermaschinen und Streckmaschinen verwendet werden.

In diesen Maschinen wird eine unterschiedliche Anzahl von Lieferwerken oder allgemein Einzelachsen eingesetzt, die verschiedene Aufgaben im Fadenlauf erfüllen. Im Fall von Texturiermaschinen oder Streckmaschinen sind die Einzelachsen beheizt und werden als Galetten bezeichnet. Eine der Aufgaben der Einzelachsen besteht beispielsweise in der Entkopplung von Abzugsspannungen von Spulvorlagen von der eigentlichen Aufwickelspannung, wobei die Einzelachsen je nach Garnart mehrere, vorzugsweise zwei bis zehn Garnumschlingungen aufweisen und die Anzahl der Umschlingungen den Schlupf zwischen Garn und Oberfläche der Einzelachse bestimmt.

Bis in die jüngste Vergangenheit wurden von einem zentralen Motor über Transmissionsriemen angetriebene Einzelachsen verwendet, bei denen wegen der nahezu schlupffreien Kraftübertragung die Synchronisation unter den einzelnen Einzelachsen weitgehend gewährleistet ist. Da aber weder eine Überwachung der resultierenden Drehzahl noch eine solche der Transmissionsriemen erfolgt, können Riemenbrüche, Spannungsschwankungen des Garns oder andere Fehlfunktionen in der Regel nicht erkannt werden. Da ausserdem zwischen den einzelnen Einzelachsen wegen der Transmissionsriemen und Riemenscheiben ein festes Übersetzungsverhäitnis besteht, können unterschiedliche Verzüge nur durch Auswechseln von Riemen und Riemenscheiben eingestellt werden. Diese mangelnde Flexibilität hinsichtlich der Einstellung der Verzüge ist ein gravierender Nachteil des Antriebs mittels eines Zentralmotors.

Neuerdings werden einzeln angetriebene Einzelachsen oder Lieferwerke verwendet, die von einem zentralen Steuerrechner geregelt werden. Die Synchronisation erfolgt hier über ein Leitsignal und es ist eine Folgeregelung vorgesehen, welche die Drehzahl der Lieferwerke ständig dem Leitwert nachführt. Etwaige lokale Abweichungen und Unregelmässigkeiten werden aber bei diesen einzeln angetriebenen Lieferwerken nicht erfasst und können daher bei der Drehzahlregelung nicht berücksichtigt werden. Nachregelungen der Drehzahl von Antriebsmotoren der Einzelachsen sind bei Streckwerken bekannt (siehe beispielsweise EP=A-0 466 049, WO-A-92/22691 ), wobei die Stellgrösse für die Motordrehzahlen durch den Querschnitt des erzeugten Bandes gebildet ist.

Diese bekannten Vorrichtungen sollen nun durch die vorliegende Erfindung so verbessert werden, dass-eine on-line Kontrolle des Garns in den einzelnen Lieferwerken möglich wird.

Die Erfindung betrifft eine Vorrichtung zur Qualitätsüberwachung von Garnen auf Textilmaschinen, welche mehrere motorisch angetriebene Einzelachsen, einen zentralen Spindelrechner, ein Aufwickelaggregat und je einen vom zentralen Spindelrechner gesteuerten Antriebsmotor für jede Einzelachse aufweisen.

Die erfindungsgemässe Vorrichtung ist dadurch gekennzeichnet, dass jeder Einzelächse mindestens ein Sensor für die Drehzahl des Antriebsmotors sowie ein lokaler Rechner zugeordnet ist, welchem die Signale des mindestens einen Sensors zur Verarbeitung zugeführt sind, dass ein motorintemer Sensor zur Überwachung des abgenommenen Stroms vorgesehen ist, und dass in den lokalen Rechnern ein Vergleich der Signale der beiden Sensoren erfolgt.

Eine erste bevorzugte Ausführungsform der erfindungsgemässen Vorrichtung ist dadurch gekennzeichnet, dass eine ständige on-line Regelung der durch den Verzug und die Überlieferung der einzelnen Einzelachsen bestimmten Fadenspannungsverhältnisse erfolgt.

Eine zweite bevorzugte Ausführungsform ist dadurch gekennzeichnet, dass eine separate Erfassung der Drehzahl und der Momentanbelastung jeder Einzelachse erfolgt. Vorzugsweise ist die Erfassung redundant ausgeführt und erfolgt durch zwei einander gegenseitig kontrollierende Sensoren.

Eine dritte bevorzugte Ausführungsform der erfindungsgemässen Vorrichtung ist dadurch gekennzeichnet, dass die lokalen Rechner mit dem zentralen Spindelrechner verbunden sind, und dass anhand der Überwachung der Drehzahlen und des von den Antriebsmotoren aufgenommenen Stroms eine Überwachung der aus Sensoren, elektrischen Verbindungen, Rechnern und Antriebsmotoren bestehenden Signalkette erfolgt, wobei jeder Fehler an einer beliebigen Stelle im System eine erfassbare Laufschwankung einer Drehzahl und/oder Schwankung des von einem Antriebsmotor aufgenommenen Stroms bewirkt.

Eine weitere bevorzugte Ausführungsform ist dadurch gekennzeichnet, dass die Verbindung zwischen den lokalen Rechnern und dem zentralen Spindelrechner über ein Bussystem erfolgt, und dass die lokalen Rechner vom Spindelrechner überwacht sind.

Vorzugsweise sind die Einzelachsen synchron zur Drehzahl des Aufwickelaggregats geregelt.

Bei der erfindungsgemässen Vorrichtung erfolgt also eine dezentrale oder lokale Regelung und Überwachung der einzelnen Lieferwerke (Einzelachsen), wobei Lieferwerksteuerungen vorgesehen sind, die zusätzlich zur eigentlichen Motorenregelung die Funktion der Überwachung des Laufverhaltens der Lieferwerke übernehmen. Letzteres garantiert, dass jeder Meter Garn mit überwachten Spannungsverhäitnissen bearbeitet wird. Da die Gamspannung zu den wichtigsten Prozessparametern gehört, ist dadurch eine einwandfreie Garnqualität gewährleistet.

Die Erfindung betrifft weiter eine Verwendung der genannten Vorrichtung an Luftverwirbelungsund/oder Texturiermaschinen. Die erfindungsgemässe Verwendung der Vorrichtung ist dadurch gekennzeichnet, dass die Einzelachsen Lieferwerke der genannten Maschinen bilden, welche anhand der lokalen Überwachung durch die genannten Sensoren gesteuert sind.

Eine erste bevorzugte Ausführungsform der erfindungsgemässen Verwendung ist dadurch gekennzeichnet, dass bei der lokalen Überwachung eine Kontrolle der Garnspannung erfolgt.

Eine zweite bevorzugte Ausführungsform der erfindungsgemässen Verwendung ist dadurch gekennzeichnet, dass zur Überwachung der Gamspannung die Drehzahl jeder Einzelachse gemessen und mit einem Sollwert verglichen, und dass der jedem Antriebsmotor der Antriebsrollen zugeführte Strom überwacht wird.

Eine dritte bevorzugte Ausführungsform der erfindungsgemässen Verwendung ist dadurch gekennzeichnet, dass die Momentanbelastung jeder Einzelachse separat erfasst wird, wobei über den aktuell fliessenden Strom zur Ausregelung eines Regelfehlers auf das aktuelle Lastmoment rückgerechnet wird.

Eine vierte bevorzugte Ausführungsform der erfindungsgemässen Verwendung ist dadurch gekennzeichnet, dass die gesamte Kette der Signalerfassung und Signalübermittlung vom Sensor bis zu dem die Sensorsignale auswertenden Rechner überwacht wird.

Im folgenden wird die Erfindung anhand eines Ausführungsbeispiels und der Zeichnungen näher erläutert; es zeigt:
Fig. 1 eine schematische Darstellung des Fadenlaufs in einer Luftverwirbelungsmaschine; und
Fig. 2 eine schematische Darstellung der Regelung und Überwachung der Lieferwerke einer Luftverwirbelungsmaschine.

In Fig. 1 ist zur Erläuterung der Funktion von Lieferwerken oder Einzelachsen ein beispielhafter Fadenlauf in einer Luftverwirbelungsmaschine für hohe und höchste Produktionsgeschwindigkeiten dargestellt. Bezüglich derartiger Maschinen wird auf die europäischen Patentanmeldungen Nr. 99 106 310.8 und 99 109 917.7 der Anmelderin der vorliegenden Patentanmeldung verwiesen. Grundsätzlich geht es bei Luftverwirbelungsmaschinen darum, einen Endlos-Elastanfaden mit einem oder mehreren Filament- oder Stapelfasergamen oder kundenspezifischen Mischformen solcher Garne zu verbinden.

Gemäss Fig. 1 läuft ein von einer Vorlage (nicht dargestellt) abgezogenes Garn A über eine Umlenkrolle 1 zu einem ersten Lieferwerk L₁ und umschlingt dieses in Abhängigkeit vom jeweiligen Prozess mit einer bestimmten Anzahl von Umschlingungen. Das Garn A kann ein einzelner Filament- oder Stapelfaden sein, es können aber auch mehrere Fäden zusammengenommen werden. Vom ersten Lieferwerk L₁ ist das Garn A zu einem zweiten Lieferwerk L₂ geführt.

Ein Faden B, der in der Regel ein spezieller Faden, beispielsweise ein Elastanfaden ist, wird von einem dritten Lieferwerk L₃ von einer Vorlage (nicht dargestellt) abgezogen und dem zweiten Lieferwerk L₂ zugeführt und auf diesem mit einer Anzahl von Umschlingungen aufgenommen. Vom Lieferwerk L₂ gelangen die beiden Garne A und B in eine Prozessstrecke 2, in welcher die Luftverwirbelung erfolgt. Nach der Prozessstrecke 2 ist das durch die Luftverwirbelung entstandene Garn über ein viertes Lieferwerk L₄ zu einem Aufwickelaggregat 3 geführt. Auch beim Lieferwerk L₄ ist die Anzahl der Umschlingungen prozessabhängig, d.h. abhängig vom Garn, von der zu erreichenden Verwirbelungsqualität und von der Prozessgeschwindigkeit. Die Funktion der Lieferwerke ist durch ihre Position im Fadenlauf definiert. Das erste Lieferwerk L₁ hat zusammen mit der Umlenkrolle 1 die Aufgabe, diejenigen Fadenspannungsschwankungen im Garn A zu eliminieren, die aufgrund der Ballonspannung der Vorlage entstehen. Zu diesen merklich periodischen Schwankungen kommt noch eine stetige Spannungszunahme aufgrund des abnehmenden Durchmessers der Vorlage. Beide Effekte werden durch das Lieferwerk L₁ in Verbindung mit der Umlenkrolle 1 beseitigt, so dass das dem Lieferwerk L₂ zugeführte Garn A beruhigt ist.

Durch Variation des Drehzahlverhältnisses zwischen den Lieferwerken L₁ und L₂ in bestimmten Grenzen kann das Garn "verstreckt" werden. Das bedeutet, dass man mit dem Lieferwerk L₁ unterliefert und mit dem Lieferwerk L₂ überliefert. Bezogen auf die Drehzahl des Lieferwerks L₄ bedeutet das, dass L₁ etwas langsamer und L₂ etwas schneller angetrieben wird als L₄. Damit wird das Garn A zwischen L₁ und L₂ gespannt und zwischen L₂ und L₄ enspannt.

Das Lieferwerk L₄ bestimmt somit im Zusammenwirken mit den Lieferwerken L₂ und L₃ den Elastanverzug insgesamt, dessen Grösse von der gewünschten Endqualität des Garns abhängt; gängige Elastanverzüge liegen im Bereich von 1:1,3 bis 1:4. Die Lieferwerke L₁ bis L₄ werden synchron zur Drehzahl des Aufwickelaggregats 3 elektronisch geregelt, wobei die Regelung auf dezentralen Steuerungsrechnem (Fig. 2) programmiert ist.

Fig. 2 zeigt eine schematische Darstellung des Aufbaus der Regelung und Überwachung der Lieferwerke einer Luftverwirbelungsmaschine. In der Figur sind vier Lieferwerke L₁ bis L₄ dargestellt, welche je einen Antriebsmotor M₁ bis M₄ und eine von diesem angetriebene Spindel S₁ bis S₄ aufweisen. Jedem der Lieferwerke L₁ bis L₄ ist ein lokaler Steuerungsrechner oder Prozessor P₁ bis P₄ zugeordnet, welchem einerseits über Leitungen 4 und 5 Sensorsignale zugeführt sind und welcher andererseits über eine Leitung 6 an den Motor M₁ bis M₄ ein Ansteuersignal abgibt. Die Prozessoren sind Ober einen Bus 7 mit einem zentralen Spindelrechner 8 verbunden.

Wie aus der Beschreibung von Fig. 1 hervorgeht, ist für die Qualität des durch den Prozess 2 hergestellten Endprodukts der Elastanverzug von wesentlichem Einfluss. Da der Elastanverzug durch die Drehzahlen und Drehzahlverhältnisse der Lieferwerke L₁ bis L₄ bestimmt ist, ist die Qualität des Elastangams in erster Linie von der Drehzahlen der Lieferwerke L₁ bis L₄ abhängig. Diese Drehzahlen werden einerseits über Encoder in den Motoren M₁ bis M₄ gemessen und den Prozessoren P₁ bis P₄ über die Leitungen 4 zugeführt. Andererseits ist zusätzlich eine exteme Drehzahlerfassung vorgesehen, die der Überwachung der Winkelgenauigkeit dient und den Prozessoren P₁ bis P₄ über die Leitungen 5 zugeführt ist. Die motorinternen Encoder messen den den Motoren zugeführten Strom und in den Prozessoren wird die Ist-Drehzahl mit der Soll-Drehzahl verglichen und der fliessende Strom überwacht. Bei Drehzahlabweichungen wird der Strom entsprechend erhöht oder die Bremswirkung verstärkt. Wenn dabei der Strom oder die aufgenommene Leistung zu hoch wird, wird der betreffende Motor abgestellt.

Die Prozessoren werten diese Drehzahlinformationen ständig on-line aus und überwachen dadurch das Laufzeitverhalten der Lieferwerke L₁ bis L₄. Der Spindelrechner 8 liefert die Verzüge und die entprechenden Soll-Drehzahlen an die einzelnen Lieferwerke L₁ bis L₄, wobei Verzüge immer Drehzahlunterschiede der Lieferwerke untereinander und relativ zum Aufwickeiaggregat 3 bedeuten. Der Spindelrechner 8 definiert die Abweichung der Drehzahl jedes Lieferwerks von der Spindeldrehzahl, wobei gilt, dass die Fadenspannung bei höherer Drehzahl eines Lieferwerks sinkt und bei geringerer Drehzahl steigt.

Die Lieferwerke L₁ bis L₄ werden synchron zur Drehzahl des Aufwickelaggregats 3 ständig elektronisch geregelt, wobei die Regelung auf den lokalen Steuerungsrechnem P₁ bis P₄ programmiert ist. Da jedes Lieferwerk einen eigenen Rechner und eigene Sensoren besitzt, kann jedes Lieferwerk separat überwacht werden. Zusätzlich arbeiten die Steuerungsrechner mit redundanten Informationen, indem die Messung der Umdrehungszahl einerseits in den Motoren M₁ bis M₄ und anderseits extern erfolgt. Beide Drehzahlinformationen werden ständig on-line ausgewertet, so dass das Laufzeitverhalten der Laufwerke on-line überwacht wird. Die gesamte Regelung und Überwachung erfolgt digital.

Die einzelnen Komponenten der gesamten Vorrichtung wirken bei dieser on-line Kontrolle der Fadenspannung oder der Spannung des Fadengemisches im Prozess (Luftverwirbelung, Texturieren oder Verstrecken des Garns) zusammen, um eine einwandfreie Garnqualität zu garantieren. Dabei ist wichtig, dass die Signalkette (Fig. 2) komplett überwacht und dass jeder Meter Garn unter überwachten Spannungsverhältnissen bearbeitet wird. Denn die Gamspannung gehört bei diesen Prozessen neben der Garngeschwindigkeit und dem Luftdruck zu den wichtigsten Prozessparametem.

Die Signalkette besteht aus Sensoren, elektrischen Verbindungen (Kabel mit Kontakten), Rechnem und Motoren. Wenn an irgendeiner Stelle in der Signalkette ein Fehler auftritt, so äussert sich dieser als Systemfehler, welcher eine Schwankung in der Drehzahl des betreffenden Lieferwerks bewirkt, die im zugehörigen Steuerrechner erfasst wird. Ein solcher Systemfehler wäre beispielsweise ein bleibende, nicht ausregelbare Regelabweichung aufgrund von Kontaktproblemen (Leckströmen) oder eine Sensorfehlfunktion. Auf diese Weise wird die gesamte Kette der Signalerfassung und -übermittlung vom einzelnen Sensor bis zum Spindelrechner überwacht. Die Haupteigenschaft der beschriebenen Vorrichtung zur Qualitätsüberwachung besteht darin, dass die Lieferwerksteuerungen zusätzlich zur Funktion der eigentlichen Motorregelung die Funktion der Überwachung des Laufverhaltens der Lieferwerke L₁ bis L₄ übernehmen, und dass von diesem Laufverhalten eindeutige Rückschlüsse auf eine ganze Anzahl von potentiellen Fehlerquellen möglich sind. Die Überwachung des Laufverhaltens der Lieferwerke wird durch die Sensoren und die dezentral vorgesehenen Rechner ermöglicht. Bei Fehlfunktionen oder Überlast aufgrund von Falscheinstellungen wird sofort in den Prozess eingegriffen und die betreffende Arbeitsstation wird abgestellt.

Da jedes Lieferwerk eine bestimmte Drehzahl einzuhalten hat, und zwar nahezu 100% synchron mit der Drehzahl des Aufwickelaggregats 3 (Fig. 1) bestimmt das Laufverhalten der Lieferwerke ganz wesentlich die Garnqualität. Oder mit anderen Worten, ein einwandfreies Laufverhalten der Lieferwerke garantiert eine hohe Gamqualität. Jede vom Synchronismus abweichende Drehzahlschwankung führt unmittelbar zu einer Qualitätsminderung im Garn bis hin zu Fadenbrüchen mit dem damit verbundenen Anhalten des Prozesses.

Mit der beschriebenen Vorrichtung können zusätzlich zur Regelung und Überwachung der Lieferwerke auch statistische Auswertungen zur Ermittlung der Ausfallhäufigkeit und zur Standzeitüberwachung vorgenommen werden. Die digitale und dezentrale Regelung und Überwachung ermöglicht die Parametrierung der einzelnen Lieferwerke mit einem zentralen Bediencomputer. Die Anwendung der Vorrichtung bei Luftverwirbelungsprozessen führt zu einer hohen Qualität und Reproduzierbarkeit, die Anwendung bei Streckprozessen führt zu einem sehr gleichmässigen Garn mit garantierter Qualität. Ausserdem können mit der Vorrichtung durch gezielte Drehzahlvariationen Effektgame produziert werden,

## Patentansprüche

1. Vorrichtung zur Qualitätsüberwachung von Garnen (A, B) auf Textilmaschinen; welche mehrere motorisch angetriebene Einzelachsen (L₁ - L₄) einen zentralen Spindelrechner (8), ein Aufwickelaggregat (3) und je einen vom zentralen Spindelrechner (8) gesteuerten Antriebsmotor (M₁ - M₄) für jede Einzelachse (L₁ - L₄) aufweisen, **dadurch gekennzeichnet, dass** jeder Einzelachse (L₁ - L₄) mindestens ein Sensor für die Drehzahl des Antriebsmotors (M₁ - M₄) sowie ein lokaler Rechner (P₁ - P₄) zugeordnet ist, welchem die Signale des mindestens einen Sensors zur Verarbeitung zugeführt sind, dass ein motorinterner Sensor zur Überwachung des abgenommenen Stroms vorgesehen ist, und dass in den lokalen Rechnern (P₁ - P₄) ein Vergleich der Signale der beiden Sensoren erfolgt.

2. Vorrichtung nach Anspruch 1, **dadurch gekennzeichnet, dass** eine ständige on-line Regelung der durch den Verzug und die Überlieferung der einzelnen Einzelachsen (L₁ - L₄) bestimmten Fadenspannungsverhältnisse erfolgt.

3. Vorrichtung nach Anspruch 2, **dadurch gekennzeichnet, dass** eine separate Erfassung der Drehzahl und der Momentanbelastung jeder Einzelachse (L₁ - L₄) erfolgt.

4. Vorrichtung nach Anspruch 3, **dadurch gekennzeichnet, dass** die Erfassung redundant ausgeführt ist und durch zwei einander gegenseitig kontrollierende Sensoren erfolgt.

5. Vorrichtung nach einem der Ansprüche 1 bis 4, **dadurch gekennzeichnet, dass** die lokalen Rechner (P₁ - P₄) mit dem zentralen Spindelrechner (8) verbunden sind, und dass anhand der Überwachung der Drehzahlen und des von den Antriebsmotoren (M₁ - M₄) aufgenommenen Stroms eine Überwachung der aus Sensoren, elektrischen Verbindungen, Rechnern (P₁ - P₄) 8) und Antriebsmotoren (M₁ - M₄) bestehenden Signalkette erfolgt, wobei jeder Fehler an einer beliebigen Stelle im System eine erfassbare Laufschwankung einer Drehzahl und/oder eine Schwankung des von einem Antriebsmotor (M₁ - M₄) aufgenommenen Stroms bewirkt.

6. Vorrichtung nach Anspruch 5, **dadurch gekennzeichnet, dass** die Verbindung zwischen den lokalen Rechnern (P₁ - P₄) und dem zentralen Spindelrechner (8) über ein Bussystem (7) erfolgt, und dass die lokalen Rechner (P₁ - P₄) vom Spindelrechner (8) überwacht sind.

7. Vorrichtung nach Anspruch 6 **dadurch gekennzeichnet, dass** die Einzelachsen (L₁ - L₄) synchron zur Drehzahl des Aufwickelaggregats (3) geregelt sind.

8. Vorrichtung nach einem der Ansprüche 1 bis 7, **dadurch gekennzeichnet, dass** bei Feststellung eines Fehlers, bei Überlastung oder bei Überschreiten von für die zulässige Garnqualität repräsentativen Grenzwerten eine Abstellung der betreffenden Arbeitsstation und die Abgabe einer Fehlermeldung erfolgt.

9. Verwendung der Vorrichtung nach Anspruch 1 an Luftverwirbelungs- und/oder Texturiermaschinen, **dadurch gekennzeichnet, dass** die Einzelachsen (L₁ - L₄) Lieferwerke der genannt ten Maschinen bilden, welche anhand der lokalen Überwachung durch die genannten Sensoren gesteuert sind.

10. Verwendung nach Anspruch 9, **dadurch gekennzeichnet, dass** bei der lokalen Überwachung eine Kontrolle der Garnspannung erfolgt.

11. Verwendung nach Anspruch 10, **dadurch gekennzeichnet, dass** zur Überwachung der Garnspannung die Drehzahl jeder Einzelachse (L₁ - L₄) gemessen und mit einem Sollwert verglichen, und dass der jedem Antriebsmotor (M₁ - M₄) der Einzelachsen (L₁ - L₄) zugeführte Strom überwacht wird.

12. Verwendung nach Anspruch 11, **dadurch gekennzeichnet, dass** die Mömentanbelastung jeder Einzelachse (L₁ - L₄) separat erfasst wird, wobei über den aktuell Messenden Strom zur Ausregelung eines Regelfehlers auf das aktuelle Lastmoment rückgerechnet wird.

13. Verwendung nach einem der Ansprüche 9 bis 12, **dadurch gekennzeichnet, dass** die gesamte Kette der Signalerfassung und Signalübermittlung von den die Signale erfassenden Sensoren bis zum Spindelrechner überwacht wird.

## Claims

1. Device for monitoring the quality of yarns (A, B) on textile machines that have several motor-driven single shafts (L₁ - L₄) , a central spindle computer (8) , a winding unit (3) and a drive motor (M₁ - M₄) controlled by the central spindle computer (8) for each of the single shafts (L₁ - L₄), **characterized in that** assigned to each single shaft (L₁ - L₄) is at least one sensor for the speed of the drive motor (M₁ - M₄) as well as a local computer (P₁ - P₄), to which the signals of the at least one sensor are supplied for processing, that a motor-internal sensor is provided for monitoring the current consumed, and that the signals of the two sensors are compared in the local computers (P₁ - P₄).

2. Device according to claim 1, **characterized in that** continuous online control of the yarn tension ratios determined by the draft and the delivery between the individual single shafts (L₁ - L₄) takes place.

3. Device according to claim 2, **characterized in that** the speed and the momentary loading of each single shaft (L₁ - L₄) are detected separately.

4. Device according to claim 3, **characterized in that** the detection is executed redundantly and carried out by two mutually controlling sensors.

5. Device according to one of claims 1 to 4, **characterized in that** the local computers (P₁ - P₄) are connected to the central spindle computer (8) and that with reference to monitoring of the speeds and of the current consumed by the drive motors (M₁ - M₄), monitoring is effected of the signal chain consisting of sensors, electrical connections, computers (P₁ - P₄; 8) and drive motors (M₁ - M₄), any fault at any point in the system causing a detectable running variation in a speed and/or a variation in the current consumed by a drive motor (M₁ - M₄).

6. Device according to claim 5, **characterized in that** the connection between the local computers (P₁ - P₄) and the central spindle computer (8) is produced via a bus system (7), and that the local computers (P₁ - P₄) are monitored by the spindle computer (8).

7. Device according to claim 6, **characterized in that** the single shafts (L₁ - L₄) are controlled synchronously with the speed of the winding unit (3).

8. Device according to one of claims 1 to 7, **characterized in that**, in the event of a fault being detected, in the event of overload or if representative limit values for the permitted yarn quality are exceeded, the working station concerned is stopped and a fault message is sent.

9. Use of the device according to claim 1 on air intermingling and/or texturing machines, **characterized in that** the single shafts (L₁ - L₄) form feeder rolls of said machines, which are controlled by said sensors with reference to the local monitoring.

10. Use according to claim 9, **characterized in that** in the local monitoring the yarn tension is checked.

11. Use according to claim 10, **characterized in that** to monitor the yarn tension the speed of each single shaft (L₁ - L₄) is measured and compared with a specified value, and that the current supplied to each drive motor (M₁ - M₄) of the single shafts (L₁ - L₄) is monitored.

12. Use according to claim 11, **characterized in that** the momentary loading of each single shaft (L₁ - L₄) is detected separately, a back calculation being made to the current load torque via the current presently flowing to correct a control fault.

13. Use according to one of claims 9 to 12, **characterized in that** the entire chain of signal acquisition and signal communication is monitored from the sensors detecting the signals as far as the spindle computer.

## Revendications

1. Dispositif de contrôle de la qualité de fils (A, B) sur des machines textiles, qui ont plusieurs axes (L₁ à L₄) à entraînement motorisé, un ordinateur (8) central de broche, un groupe (3) de bobinage et, respectivement pour chaque axe (L₁ à L₄), un moteur (M₁ à M₄) d'entraînement commandé par l'ordinateur (8) central de broche, **caractérisé en ce qu'**il est associé à chaque axe (L₁ à L₄) au moins un capteur de la vitesse de rotation du moteur (M₁ à M₄) d'entraînement ainsi qu'un ordinateur (P₁ à P₄) local auquel sont envoyés, en vue d'être traités, les signaux du au moins un capteur, **en ce qu'**il est prévu un capteur interne au moteur de contrôle du courant prélevé et **en ce qu'**il est effectué une comparaison des signaux des deux capteurs dans les ordinateurs (P₁ à P₄) locaux.

2. Dispositif suivant la revendication 1, **caractérisé en ce qu'**il est effectué une régulation en ligne permanente des conditions de tension du film déterminées par l'étirage et la suralimentation des divers axes (L₁ à L₄).

3. Dispositif suivant la revendication 2, **caractérisé en ce qu'**il est effectué un relevé distinct de la vitesse de rotation et de la charge instantanée de chaque axe (L₁ à L₄).

4. Dispositif suivant la revendication 3, **caractérisé en ce que** le relevé est réalisé de manière redondante et est effectué par deux capteurs se contrôlant mutuellement.

5. Dispositif suivant l'une des revendications 1 à 4, **caractérisé en ce que** les ordinateurs (P₁ à P₄) locaux sont reliés à l'ordinateur (8) central de broche et **en ce que**, au moyen du contrôle des vitesses de rotation et du courant prélevé par les moteurs (M₁ à M₄) d'entraînement, il est effectué un contrôle de la chaîne de signalisation constituée des capteurs, des liaisons électriques, des ordinateurs (P₁ à P₄ ; 8) et des moteurs (M₁ à M₄) d'entraînement, chaque erreur en un point quelconque du système provoquant une fluctuation instantanée détectable, une vitesse de rotation et/ou une fluctuation du courant prélevé par un moteur (M₁ à M₄) d'entraînement.

6. Dispositif suivant la revendication 5, **caractérisé en ce que** la liaison entre les ordinateurs (P₁ à P₄) locaux et l'ordinateur. (8) central de broche s'effectue par un système (7) de bus et **en ce que** les ordinateurs (P₁ à P₄) locaux sont contrôlés par l'ordinateur (8) central de broche.

7. Dispositif suivant la revendication 6, **caractérisé en ce que** les axes (L₁ à L₄) sont régulés en synchronisme à la vitesse de rotation du groupe (3) de bobinage.

8. Dispositif suivant l'une des revendications 1 à 7, **caractérisé en ce que**, lorsque l'on constate une erreur, lors d'une surcharge ou d'un dépassement de valeurs limites représentatives de la qualité admissible pour le fil, il s'effectue une mise à l'arrêt du poste de travail concerné et l'envoi d'une alerte d'erreur.

9. Utilisation du dispositif suivant la revendication 1 sur des machines à tourbillonnement d'air et/ou à texturer, **caractérisée en ce que** les axes (L₁ à L₄) forment des dispositifs d'alimentation desdites machines qui sont commandées au moyen du contrôle local par lesdits capteurs.

10. Utilisation suivant la revendication 9, **caractérisée en ce que** pour le contrôle local il s'effectue un contrôle de la tension du fil.

11. Utilisation suivant la revendication 10, **caractérisée en ce que** pour le contrôle de la tension du fil on mesure la vitesse de rotation de chaque axe (L₁ à L₄) et on la compare à une valeur de consigne et **en ce que** l'on contrôle le courant envoyé à chaque moteur (M₁ à M₄) d'entraînement des axes (L₁ à L₄).

12. Utilisation suivant la revendication 11, **caractérisée en ce que** l'on relève séparément la charge instantanée de chaque axe (L₁ à L₄) en se référant, par le calcul, par le courant qui passe réellement, au couple de charge actuel pour exclure une erreur de régulation.

13. Utilisation suivant l'une des revendications 9 à 12, **caractérisée en ce que** toute la chaîne de la détection du signal et de la transmission du signal en allant des capteurs relevant les signaux jusqu'à l'ordinateur de broche est contrôlée.
